# EUROPÄISCHE PATENTANMELDUNG

(11) **EP 1 178 273 A1**
(43) Veröffentlichungstag der Anmeldung: **06.02.2002**
(21) Anmeldenummer: 01118569.1
(22) Anmeldetag: 02.08.2001
(51) Int. Cl.: F26B 21/00, F26B 9/06

(54) **Verfahren und Vorrichtung zum Trocknen von Gegenständen**

(30) Priorität: 04.08.2000 DE 10038202
(71) Anmelder: Senit GmbH & Co KG, 45881 Gelsenkirchen (DE)
(72) Erfinder: Baumgürtel, Lars, D-45721 Haltern (DE); Niederhausen, Gerd, D-46562 Voerde (DE)
(74) Vertreter: Spalthoff, Adolf, Dipl.-Ing.

(57) **Zusammenfassung**

Bei einem Verfahren zum Trocknen von Gegenständen, bei dem die zu trocknenden Gegenstände mit einer Luftströmung beaufschlagt werden, werden, um die Trocknungseigenschaften des Verfahrens zu verbessern und um den Energieeinsatz zu reduzieren, die zu trocknenden Gegenstände in einer eine Öffnungsfläche aufweisenden Kammer (2) beweglich angeordnet und wird zur Erzeugung der Luftströmung zumindest ein Luftstrom (31, 32) so in die Kammer (2) bzw. auf den oder die zu trocknenden Gegenstände gerichtet, daß in der Kammer (2) bzw. um den oder die zu trocknenden Gegenstände herum Strömungsturbulenzen auftreten, mittels denen der oder die zu trocknenden Gegenstände in Vibrationen versetzt werden.

## Beschreibung

Die Erfindung bezieht sich auf ein Verfahren und eine Vorrichtung zum Trocknen von Gegenständen, bei dem die zu trocknenden Gegenstände mit einer Luftströmung beaufschlagt werden.

Bekannte derartige Verfahren und Vorrichtungen zum Trocknen von Gegenständen gehen mit einem vergleichsweise hohen Energieverbrauch einher, wobei darüber hinaus insbesondere bei körperlich kompliziert gestalteten zu trocknenden Gegenständen die Ergebnisse des durchgeführten Trocknungsvorgangs häufig nicht den gewünschten Anforderungen entsprechen.

Der Erfindung liegt die Aufgabe zugrunde, ein Verfahren und eine Vorrichtung zum Trocknen von Gegenständen zu schaffen, die einerseits ohne großen Aufwand realisierbar sein sollen und mittels denen unter Reduzierung des Energieaufwands verbesserte Trocknungswirkungen erreicht werden sollen.

Diese Aufgabe wird erfindungsgemäß durch ein Verfahren zum Trocknen von Gegenständen gelöst, bei dem die zu trocknenden Gegenstände mit einer Luftströmung beaufschlagt werden, wobei die zu trocknenden Gegenstände in einer eine Öffnungsfläche aufweisenden Kammer beweglich angeordnet werden und zur Erzeugung der Luftströmung zumindest ein Luftstrom so in die Kammer bzw. auf den oder die zu trocknenden Gegenstände gerichtet wird, daß in der Kammer bzw. um den oder die zu trocknenden Gegenstände herum Strömungsturbulenzen auftreten, mittels denen der oder die zu trocknenden Gegenstände in Vibrationen versetzt werden. Eine entsprechende Trocknungsvorrichtung zum Trocknen von Gegenständen hat eine Trockenblaseinrichtung, mittels der ein Luftstrom auf die in der Trocknungsvorrichtung befindlichen Gegenstände richtbar ist, wobei die Trocknungsvorrichtung des weiteren eine Kammer mit einer Öffnungsfläche, in der die zu trocknenden Gegenstände aufnehmbar sind, und die Trockenblaseinrichtung eine Bedüsungsvorrichtung aufweisen, die sich in Längsrichtung der Kammer erstreckt.

Durch die, wie vorstehend beschrieben, geschaffenen Strömungsverhältnisse in der Umgebung des bzw. der zu trocknenden Gegenstände ergeben sich Turbulenzen, deren Verwirbelungen die Trocknung der Gegenstände unterstützen. Darüber hinaus wird durch diese Verwirbelungen auch eine Oszillation des in der Trocknungsvorrichtung befindlichen Werkstücks bzw. Gegenstands erreicht, wodurch der Gegenstand bzw. das Werkstück in Schwingungen versetzt wird, so daß nicht nur durch die Verwirbelungen der turbulenten Luftströmungen, sondern auch durch die Oszillation des Werkstücks bzw. des Gegenstands eine erhöhte Trocknungswirkung erreicht wird. Darüber hinaus wird durch die entsprechende Ausgestaltung der Strömungsverhältnisse in der Umgebung des bzw. der Gegenstände der für die Trocknung erforderliche Energieeinsatz erheblich reduziert.

In besonders einfacher Weise lassen sich der bzw. die zu trocknenden Gegenstände in Schwingungen versetzen, wenn der oder die zu trocknenden Gegenstände während des Trocknungsarbeitsgangs in der Kammer aufgehängt werden.

Sofern eine Vielzahl kleinerer Gegenstände der Trocknung unterzogen werden soll, kann es zweckmäßig sein, wenn der oder die zu trocknenden Gegenstände bewegbar in Körben, Trommeln od.dgl. in der Kammer angeordnet werden, wobei auch in diesem Fall ein Aufhängen der Körbe, Trommeln od.dgl. besonders bevorzugt sein kann. Die Öffnungsfläche der Kammer kann beliebig angeordnet werden, wobei jedoch aus Gründen der Vereinfachung der Beschickung der Kammer und der Herausnahme der Gegenstände aus der Kammer die Öffnungsfläche zweckmäßigerweise in der oberen Begrenzungsfläche der Kammer ausgebildet sein sollte.

Zweckmäßigerweise wird der auf die zu trocknenden Gegenstände gerichtete Luftstrom in zwei Teilluftströme aufgeteilt, die beide von den oberen Längsrändern der Kammer auf die zu trocknenden Gegenstände gerichtet werden.

Hierbei sollten die Teilluftströme mit einer solchen Geschwindigkeit abgestrahlt werden, daß sie zumindest teilweise von den Wandungen der Kammer, gegen die sie auftreffen, zurück zum zu trocknenden Gegenstand gerichtet werden. Hierdurch entstehen innerhalb der Kammer im gewünschten Ausmaß Turbulenzen, welche die Trocknung des zu trocknenden Gegenstands unterstützen.

Bei dem erfindungsgemäßen Verfahren ist es möglich, die Teilluftströme zu erwärmen und/oder die Kammer, in der der Trocknungsvorgang stattfindet, zu beheizen.

Der den bzw. die zu trocknenden Gegenstände aufnehmenden Kammer der Trocknungsvorrichtung ist vorzugsweise eine Haltevorrichtung zugeordnet, an der der zu trocknende Gegenstand bzw. die zu trocknenden Gegenstände aufhängbar sind.

Wenn die der Kammer zugeordnete Haltevorrichtung zumindest einen Korb, eine Trommel od.dgl. aufweist, in der der bzw. die zu trocknenden Gegenstände aufnehmbar sind, können auch eine Vielzahl kleinerer Gegenstände in der Kammer in einfacher Weise getrocknet werden.

Die Bedüsungsvorrichtung der Trockenblaseinrichtung läßt sich besonders vorteilhaft am oberen Rand der Kammer anordnen, wobei hierbei die beiden oberen Längsränder der Kammer zur Anordnung der Bedüsungsvorrichtungen besonders geeignet sind.

Sofern sich die Bedüsungsvorrichtung der Trockenblaseinrichtung etwa über die gesamten beiden oberen Längsränder der Kammer erstreckt, läßt sich in Längsrichtung der Kammer eine gleichmäßige Beaufschlagung des zu trocknenden Gegenstands bzw. Werkstücks mit Blasluft erzielen.

Hierzu ist es besonders vorteilhaft, wenn die Bedüsungsvorrichtung an jedem oberen Längsrand der Kammer zwei Luftverteilerdüsen aufweist, von denen sich die eine von der einen Querseite und die andere von der anderen Querseite der Kammer bis etwa zur Mitte des Längsrands der Kammer erstrecken.

Jede Luftverteilerdüse hat zweckmäßigerweise einen sich über ihre gesamte Länge erstreckenden, zur Kammer gerichteten Luftaustrittspalt. Zur gleichmäßigen Versorgung des Luftaustrittspalts mit Blasluft ist es vorteilhaft, wenn jede Luftverteilerdüse einen Querschnitt aufweist, der einen sich zum Luftaustrittspalt hin verjüngenden Kegelabschnitt und einen luftaustrittspaltfernen Hauptabschnitt aufweist. Durch den Kegelabschnitt wird unmittelbar vor Austritt der Blasluft aus dem Luftaustrittspalt eine erhebliche Beschleunigung der Blasluft erzielt, welche die Verwirbelungserscheinungen innerhalb der Kammer verstärkt.

Um in Längsrichtung der Luftverteilerdüse eine gleichmäßige Beaufschlagung des Luftaustrittspalts zu erzielen, ist es vorteilhaft, wenn sich der Hauptabschnitt jeder Luftverteilerdüse etwa von einem mittleren Bereich der Luftverteilerdüse an bis zu deren der Mitte der Kammer zugeordneten Ende stetig verkleinert, vorzugsweise bis auf Null.

Zweckmäßigerweise wird jede Luftverteilerdüse über einen an einer Querseite der Kammer angeordneten Anschlußkanal von einem Ventilator mit Blasluft beaufschlagt.

Um die Austrittsrichtung der Luftströmung aus der Luftverteilerdüse an unterschiedliche, in der Kammer befindliche Werkstücke bzw. Gegenstände anpassen zu können, ist es vorteilhaft, wenn jede Luftverteilerdüse um ihre Längsachse schwenkbar angeordnet ist, so daß der aus dem Luftaustrittspalt der Luftverteilerdüse austretende Luftstrom unterschiedlich zur Horizontalen neigbar ist.

Gemäß einer besonders vorteilhaften Ausführungsform weist die Trockenblaseinrichtung der Trocknungsvorrichtung zwei Teilmodule auf, von denen jedes eine an einer Querseite der Kammer angeordnete Ventilatoreinheit, zwei an dieser Querseite angeordnete, von der Ventilatoreinheit mit Blasluft beaufschlagbare und zu den beiden Längsrändern der Kammer führende Anschlußkanäle und zwei an jeweils einen Anschlußkanal angeschlossene Luftverteilerdüsen aufweist.

Zur vorteilhaften Beeinflussung des Trocknungsvorgangs ist es zweckmäßig, wenn der Trockenblaseinrichtung eine Heizeinrichtung zugeordnet ist, mittels der die in die Kammer zugeblasene Blasluft erwärmbar ist. Somit kann die Temperatur der Blasluft jeweils an das für den Trocknungsvorgang vorgegebene Anforderungsprofil angepaßt werden.

Hierzu förderlich ist es auch, wenn die Kammer der Trocknungsvorrichtung beheizbar ausgebildet ist. Somit kann innerhalb der Kammer eine Voreinstellung der Temperatur in beliebiger Weise erfolgen.

Die erfindungsgemäße Trocknungsvorrichtung kann bei einem besonders vorteilhaften Ausführungsbeispiel als Bestandteil einer Verzinkungsanlage vorgesehen sein, wobei ihre Kammer als eine einem Verzinkungsbad vorgeschaltete Trockengrube für die in dem Verzinkungsbad zu verzinkenden Gegenstände ausgebildet ist.

Im folgenden wird die Erfindung an Hand von Ausführungsformen unter Bezugnahme auf die Zeichnung näher erläutert.

Es zeigen:
- Figur 1: eine Draufsicht auf eine erste Ausführungsform einer erfindungsgemäßen Trocknungsvorrichtung;
- Figur 2: die Seitenansicht A-A in Figur 1;
- Figur 3: eine Vorderansicht der in Figur 1 dargestellten Ausführungsform der Trocknungsvorrichtung, wobei in Figur 3 der Verlauf von Luftströmungen durch gestrichelte Linien eingezeichnet ist;
- Figur 4: eine Draufsicht auf eine Luftverteilerdüse der in den Figuren 1 bis 3 gezeigten Trocknungsvorrichtung;
- Figur 5: eine Seitenansicht der in Figur 4 gezeigten Luftverteilerdüse;
- Figur 6: eine Vorderansicht der in den Figuren 4 und 5 gezeigten Luftverteilerdüse;
- Figur 7: eine Draufsicht auf eine andere Ausführungsform der erfindungsgemäßen Trocknungsvorrichtung;
- Figur 8: die Seitenansicht A-A in Figur 7;
- Figur 9: die Vorderansicht B-B in Figur 7; und
- Figur 10: eine vergrößerte Darstellung der Einzelheit Y in Figur 10.

Eine erfindungsgemäße Trocknungsvorrichtung ist beispielsweise ein Bestandteil einer Anlage zur Verzinkung von Gegenständen, die üblicherweise ein in den Figuren nicht dargestelltes Zinkbad aufweist, in das die zu verzinkenden Gegenstände eingetaucht werden. Während dieses Eintauchvorgangs werden die zu verzinkenden Gegenstände mit einer Zinkschicht beschichtet.

Vor der Durchführung des Eintauchvorgangs in dem in den Figuren nicht dargestellten Zinkbad werden die mit der Zinkschicht zu beschichtenden Gegenstände der an Hand der Figuren 1 bis 10 eingehender beschriebenen Trocknungsvorrichtung 1 zugeführt. In dieser bzw. mittels dieser Trocknungsvorrichtung 1 sollen die zu verzinkenden Gegenständen getrocknet werden, bevor sie dem Eintauchvorgang im Zinkbad unterzogen werden.

Im in den Figuren 1 bis 6 dargestellten Ausführungsbeispiel weist die Trocknungsvorrichtung 1 eine Trockengrube 2 auf. Die Trockengrube 2 hat einen Boden sowie vier Seitenwände. An ihrer Oberseite ist die Trockengrube 2 in den dargestellten Ausführungsbeispielen offen gestaltet. Durch diese offen gestaltete Oberseite wird die Trockengrube 2 mit den zu trocknenden Gegenständen beschickt, wobei darauf hinzuweisen ist, daß in den Figuren diese Gegenstände nicht dargestellt sind.

Bei dem in den Figuren 1 bis 3 dargestellten Ausführungsbeispiel der Trocknungsvorrichtung 1 ist an jeder Ecke der Trokkengrube 2 ein Ventilator 3 angeordnet. Jeder Ventilator 3 ist Bestandteil eines von vier Teilen 4 einer Trockenblaseinrichtung 5 der Trocknungsvorrichtung 1.

Mittels des Ventilators 3 wird ein bei den dargestellten Ausführungsformen in Vertikalrichtung im Bereich der entsprechenden Ecke der Trockengrube 2 verlaufender Anschlußkanal 6 mit Blasluft beaufschlagt. Am dem Ventilator 3 abgewandten oberen Ende des Anschlußkanals 6 ist eine Luftverteilerdüse 7 angeschlossen, die in ihren Einzelheiten am deutlichsten aus den Figuren 4 bis 6 hervorgeht.

Die Luftverteilerdüse 7 erstreckt sich leicht außerhalb des von der ihr zugeordneten Ecke der Trockengrube 2 verlaufenden oberen Längsrands 8 der Trockengrube, und zwar parallel zur Längsachse bzw. Längsrichtung 9 der Trockengrube. Die Luftverteilerdüse 7 bildet mit drei weiteren in Figur 1 gezeigten Luftverteilerdüsen 7 der drei anderen Teile 4 der Trockenblaseinrichtung 5 eine Bedüsungsvorrichtung 10 der Trocknungsvorrichtung 1, mittels der die Trockengrube 2 bzw. deren Innenraum vom oberen Rand der Trockengrube 2 her mit Luftströmen beaufschlagbar ist.

Jede Luftverteilerdüse 7 erstreckt sich etwa von der dem betreffenden Teil 4 der Trockenblaseinrichtung 5 zugeordneten Ecke der Trockengrube 2 längs dem oberen Längsrand 8 der Trockengrube 2 etwa bis zur Mitte 11 der Trockengrube 2. Somit wird jeder obere Längsrand 8 der Trockengrube 2 durch zwei Luftverteilerdüsen 7 versorgt, deren freie Enden 12 einander im Bereich der Mitte 11 der Trockengrube 2 gegenüberliegen.

Die Längsachsen 13 der Luftverteilerdüsen 7 verlaufen parallel zur Längsachse bzw. Längsrichtung 9 der Trockengrube 2 im Bereich des jeweils den Luftverteilerdüsen 7 zugeordneten oberen Längsrands 8 der Trockengrube 2. Die Ventilatoren 3 sowie die Anschlußkanäle 6 der Teile 4 der Trockenblaseinrichtung 5 sind im Bereich der Ecken der Trockengrube 2 an den Querseiten 14, 15 der Trockengrube 2 angeordnet.

Bei der in den Figuren 4 bis 6 dargestellten Ausführungsform der Luftverteilerdüse 7 weist diese einen sich in ihrer Längsrichtung erstreckenden Luftaustrittspalt 16 auf. Dieser Luftaustrittspalt 16 ist an der Spitze eines Kegelabschnitts 17 angeordnet, der gemeinsam mit einem Hauptabschnitt 18 den Querschnitt der Luftverteilerdüse 7 ausbildet, wie sich insbesondere aus Figur 6 ergibt.

Der Hauptabschnitt 18 hat einen rechteckigen Querschnitt, wobei zwischen der Luftverteilerdüse 7 und dem ihr zugeordneten Anschlußkanal 6 ein Übergangsabschnitt 19 vorgesehen ist.

Die Luftverteilerdüse 7 ist bei der dargestellten Ausführungsform in vier Längsabteile 20, 21, 22, 23 aufgeteilt. Die durch den Anschlußkanal 6 in die Luftverteilerdüse 7 eintretende Blasluft wird durch in den Figuren gestrichelt dargestellte Leitwände 24, 25, 26, 27 gleichmäßig aufgeteilt, so daß alle Längsabteile 20, 21, 22, 23 der Luftverteilerdüse gleichmäßig mit Blasluft beaufschlagt werden, wodurch sich in Längsrichtung des Luftaustrittspalts 16 der Luftverteilerdüse 7 ein gleichmäßiger Luftstrom ergibt.

Da die durch die Luftverteilerdüse 7 zu fördernde Blasluftmenge in Richtung zur Mitte 11 der Trockengrube 2 abnimmt, nimmt der Querschnitt des Hauptabschnitts 18 der Luftverteilerdüse 7 etwa ab der - in Längsrichtung 13 gesehen - Mitte der Luftverteilerdüse 7 linear ab, bis er am freien Ende 12 der Luftverteilerdüse 7 verschwindet. Diese Querschnittsveränderung des Hauptabschnitts 18 der Luftverteilerdüse 7 geht am besten aus Figur 4 hervor.

Die durch den Ventilator 3 über den Anschlußkanal 6 in die Luftverteilerdüse 7 gepumpte Blasluft ist in den Figuren 2 bis 4 durch die Pfeile 28 dargestellt. Diese Blasluft tritt in die Luftverteilerdüse 7 ein, wo sie durch die im Inneren der Luftverteilerdüse 7 vorgesehenen Leitwände 24, 25, 26, 27 gleichmäßig auf die Längsabteile 20, 21, 22, 23 der Luftverteilerdüse 7 verteilt wird. Entsprechend treten aus den den Längsabteilen 20, 21, 22, 23 zugeordneten Längsabschnitten des Luftaustrittspalts 16 gleichmäßige Luftmengen aus, die in den Figuren 1 und 4 durch Pfeile 29 dargestellt sind.

Im Bereich des Luftaustrittspalts 16 der Luftverteilerdüse 7 wird aufgrund des beim Austritt der Luftmenge 29 entstehenden Unterdrucks Luft aus der Umgebung der Trockengrube 2 mit in diese hinein angesaugt, wie durch die Pfeile 30 in Figur 3 dargestellt.

Wie des weiteren aus Figur 3 hervorgeht, bilden sich innerhalb des Innenraums der Trockengrube 2 zwei Teilluftströme 31, 32, die symmetrisch zueinander verlaufen, wie durch die entsprechenden Pfeile dargestellt.

Jeder Teilluftstrom 31 bzw. 32 verläuft bei der in Figur 3 gezeigten Ausführungsform etwa diagonal abwärts und wird vom unteren Abschnitt der Längswand und der Bodenwand der Trokkengrube zurück zu deren mittlerem Bereich umgelenkt.

Aufgrund der hohen Luftaustrittgeschwindigkeiten an den Luftaustrittspalten 16 der Luftverteilerdüsen 7, die bis zu 240 km/h betragen können, entstehen innerhalb der an fünf Seiten geschlossenen Trockengrube 2 große Turbulenzen im Bereich des zu trocknenden Gegenstands. Durch diese Turbulenzen bzw. die Verwirbelung wird darüber hinaus eine Oszillation des zu trocknenden Gegenstands erreicht, der in Schwingungen versetzt wird; entsprechend wird nicht nur durch die innerhalb der Trockengrube 2 entstehenden Luftwirbel, sondern auch durch die Oszillation des zu trocknenden Gegenstands Feuchtigkeit vom Gegenstand getrennt. Beim späteren Eintauchvorgang im Zinkbad bildet sich dann eine Zinkschicht in Form eines dünnen Films aus, welcher eine gleichmäßige Zinkschicht ergibt, die für die Verzinkung von Gegenständen besonders vorteilhaft ist.

Bei der in den Figuren 1 bis 10 dargestellten Ausführungsform der Trocknungsvorrichtung 1 ist es möglich, die Trockengrube 2 auf ein beliebiges Temperaturniveau aufzuheizen, um den Trocknungsvorgang zu unterstützen. Dies kann mit aus dem Stand der Technik bekannten, in den Figuren nicht dargestellten Heizvorrichtungen geschehen.

Des weiteren ist es möglich, die durch die Trockenblaseinrichtung 5 in die Trockengrube 2 eingeblasene Blasluft aufzuheizen. Je nach dem gewählten Anforderungsprofil für den Trocknungsvorgang können daher die Heizvorrichtung der Trokkengrube 2, die Heizvorrichtung der Trockenblaseinrichtung 5 und die Ventilatoren 3 der Trockenblaseinrichtung 5 wie gewünscht eingestellt werden.

Die in den Figuren 7 bis 9 dargestellte Ausführungsform der Trockenblaseinrichtung 5 unterscheidet sich von der vorstehend geschilderten Trockenblaseinrichtung 5 im wesentlichen dadurch, daß an den beiden Querseiten 14, 15 etwa mittig jeweils eine Ventilatoreinheit 33 vorgesehen ist, mittels der zwei Anschlußkanäle 6 mit Blasluft versorgt werden, wobei jeder Anschlußkanal 6 mit einer ihm zugeordneten Luftverteilerdüse 7 in Verbindung steht. Jede Ventilatoreinheit 33 bildet mit den ihr zugeordneten Anschlußkanälen 6 und den entsprechenden Luftverteilerdüsen 7 ein Teilmodul 34 der Trockenblaseinrichtung 5, die bei der in den Figuren 7 bis 9 gezeigten Ausführungsform entsprechend zwei Teilmodule 34 aufweist.

Wie sich aus Figur 9 und insbesondere aus Figur 10 ergibt, ist die Luftverteilerdüse 7 in bezug auf den ihr zugeordneten Anschlußkanal 6 um ihre Längsachse 9 drehbar. Hierdurch kann der aus dem Luftaustrittspalt 16 der Luftverteilerdüse 7 austretende Teilluftstrom 31 in unterschiedlichem Ausmaß zur Horizontalen geneigt werden. Hierdurch können die Strömungsverhältnisse innerhalb der Trockengrube 2 in gewünschter Weise an unterschiedlich ausgebildete, zu trocknende Gegenstände angepaßt werden. In Figur 10 ist in durchgezogener Darstellung eine Position der Luftverteilerdüse 7 gezeigt, bei der der Teilluftstrom 31 mit der Horizontalen einen vergleichsweise großen Winkel bildet, wobei durch die gestrichene Darstellung der Luftverteilerdüse 7 in Figur 10 eine Position gezeigt ist, in der der Teilluftstrom 31 mit der Horizontalen einen kleinen Winkel bildet bzw. nahezu parallel zur Horizontalen verläuft.

## Patentansprüche

1. Verfahren zum Trocknen von Gegenständen, bei dem die zu trocknenden Gegenstände mit einer Luftströmung beaufschlagt werden, **dadurch gekennzeichnet, daß** die zu trocknenden Gegenstände in einer eine Öffnungsfläche aufweisenden Kammer (2) beweglich angeordnet werden, und daß zur Erzeugung der Luftströmung zumindest ein Luftstrom so in die Kammer (2) bzw. auf den oder die zu trocknenden Gegenstände gerichtet wird, daß in der Kammer (2) bzw. um den oder die zu trocknenden Gegenstände herum Strömungsturbulenzen auftreten, mittels denen der oder die zu trocknenden Gegenstände in Vibrationen versetzt werden.

2. Verfahren nach Anspruch 1, bei dem der oder die zu trocknenden Gegenstände in der Kammer (2) aufgehängt werden.

3. Verfahren nach Anspruch 1 oder 2, bei dem der oder die zu trocknenden Gegenstände bewegbar in Körben, Trommeln od.dgl. in der Kammer (2) angeordnet, vorzugsweise aufgehängt werden.

4. Verfahren nach einem der Ansprüche 1 bis 3, bei dem der auf den oder die zu trocknenden Gegenstände gerichtete Luftstrom in zwei Teilluftströme (31, 32) aufgeteilt wird, die beide von oberen Längsrändern (8) der Kammer (2) auf den oder die zu trocknenden Gegenstände gerichtet werden.

5. Verfahren nach Anspruch 4, bei dem die Teilluftströme (31, 32) mit einer solchen Geschwindigkeit abgestrahlt werden, daß sie zumindest teilweise von den Wandungen der Kammer (2) zurück zu dem oder den zu trocknenden Gegenständen gerichtet werden.

6. Verfahren nach einem der Ansprüche 1 bis 5, bei dem die Luftströmung bzw. die Teilluftströme (31, 32) erwärmt wird bzw. werden.

7. Verfahren nach einem der Ansprüche 1 bis 6, bei dem die Kammer (2) beheizt wird.

8. Trocknungsvorrichtung zum Trocknen von Gegenständen, vorzugsweise zur Durchführung des Verfahrens nach einem der Ansprüche 1 bis 7, mit einer Trockenblaseinrichtung (5), mittels der ein Luftstrom (31, 32) auf die in der Trocknungsvorrichtung (1) befindlichen Gegenstände richtbar ist, **dadurch gekennzeichnet, daß** die Trocknungsvorrichtung (1) eine Kammer (2) mit einer Öffnungsfläche, in welcher Kammer (2) die zu trocknenden Gegenstände aufnehmbar sind, und die Trockenblaseinrichtung (5) eine Bedüsungsvorrichtung (10) aufweisen, die sich in Längsrichtung der Kammer (2) erstreckt.

9. Trocknungsvorrichtung nach Anspruch 8, bei der der Kammer (2) eine Haltevorrichtung zugeordnet ist, an der der zu trocknende Gegenstand bzw. die zu trocknenden Gegenstände aufhängbar sind.

10. Trocknungsvorrichtung nach Anspruch 8 oder 9, bei der die der Kammer (2) zugeordnete Haltevorrichtung zumindest einen Korb, eine Trommel od.dgl. aufweist, in der der bzw. die zu trocknenden Gegenstände aufnehmbar sind.

11. Trocknungsvorrichtung nach einem der Ansprüche 8 bis 10, bei der die Bedüsungsvorrichtung (10) der Trockenblaseinrichtung (5) am oberen Rand der Kammer (2) angeordnet ist.

12. Trocknungsvorrichtung nach Anspruch 11, bei der die Bedüsungsvorrichtung (10) der Trockenblaseinrichtung (5) an den beiden oberen Längsrändern (8) der Kammer (2) angeordnet ist.

13. Trocknungsvorrichtung nach Anspruch 12, bei der sich die Bedüsungsvorrichtung (10) der Trockenblaseinrichtung (5) etwa über die gesamten beiden oberen Längsränder (8) der Kammer (2) erstreckt.

14. Trocknungsvorrichtung nach Anspruch 13, bei der die Bedüsungsvorrichtung (10) an jedem oberen Längsrand (8) der Kammer (2) zwei Luftverteilerdüsen (7) aufweist, von denen sich die eine von der einen Querseite (14) und die andere von der anderen Querseite (15) der Kammer (2) bis etwa zur Mitte (11) des Längsrands (8) der Kammer (2) erstrecken.

15. Trocknungsvorrichtung nach Anspruch 14, bei der jede Luftverteilerdüse (17) einen sich über ihre gesamte Länge erstreckenden, zur Kammer (2) gerichteten Luftaustrittspalt (16) aufweist.

16. Trocknungsvorrichtung nach Anspruch 14 oder 15, bei der jede Luftverteilerdüse (7) einen Querschnitt aufweist, der einen sich zum Luftaustrittspalt (16) hin verjüngenden Kegelabschnitt (17) und einen luftaustrittspaltfernen Hauptabschnitt (18) aufweist.

17. Trocknungsvorrichtung nach Anspruch 16, bei der sich der Hauptabschnitt (18) jeder Luftverteilerdüse (7) etwa von einem mittleren Bereich der Luftverteilerdüse (7) an bis zu deren der Mitte (11) der Kammer (2) zugeordneten Ende (12) stetig verkleinert, vorzugsweise bis auf Null.

18. Trocknungsvorrichtung nach einem der Ansprüche 14 bis 17, bei der jede Luftverteilerdüse (7) über einen an der einen Querseite (14, 15) der Kammer (2) angeordneten Anschlußkanal (6) von einem Ventilator (3; 33) mit Blasluft beaufschlagbar ist.

19. Trocknungsvorrichtung nach einem der Ansprüche 14 bis 18, bei der jede Luftverteilerdüse (7) um ihre Längsachse (13) schwenkbar angeordnet ist, so daß der aus dem Luftaustrittspalt (16) der Luftverteilerdüse (7) austretende Luftstrom (31, 32) unterschiedlich zur Horizontalen neigbar ist.

20. Trocknungsvorrichtung nach einem der Ansprüche 8 bis 19, bei der die Trockenblaseinrichtung (5) zwei Teilmodule (34) aufweist, von denen jedes eine an einer Querseite (14, 15) der Kammer (2) angeordnete Ventilatoreinheit (33), zwei an dieser Querseite (14, 15) angeordnete, von der Ventilatoreinheit (33) mit Blasluft beaufschlagbare und zu den beiden Längsrändern (8) der Kammer (2) führende Anschlußkanäle (6) und zwei an jeweils einen Anschlußkanal (6) angeschlossene Luftverteilerdüsen (7) aufweist.

21. Trocknungsvorrichtung nach einem der Ansprüche 8 bis 20, bei der der Trockenblaseinrichtung (5) eine Heizeinrichtung zugeordnet ist, mittels der die in die Kammer (2) zugeblasene Blasluft erwärmbar ist.

22. Trocknungsvorrichtung nach einem der Ansprüche 8 bis 21, bei der die Kammer (2) beheizbar ausgebildet ist.

23. Trocknungsvorrichtung nach einem der Ansprüche 8 bis 22, die als Bestandteil einer Verzinkungsanlage und deren Kammer (2) als einem Verzinkungsbad der Verzinkungsanlage vorgeschaltete Trockengrube (2) für die in dem Verzinkungsbad zu verzinkenden Gegenstände ausgebildet ist.
